# EUROPÄISCHE PATENTSCHRIFT

(11) **EP 2 162 952 B1**
(45) Veröffentlichungstag und Bekanntmachung des Hinweises auf die Patenterteilung: **25.04.2012**
(21) Anmeldenummer: 08758671.5
(22) Anmeldetag: 21.05.2008
(51) Int. Cl.: H01R 4/48

(54) **ELEKTRISCHE ANSCHLUSS- ODER VERBINDUNGSKLEMME**
ELECTRIC CONNECTION CLAMP OR TERMINAL CLAMP
BORNE ÉLECTRIQUE DE RACCORDEMENT ET DE LIAISON

(30) Priorität: 25.05.2007 DE 102007024690
(43) Veröffentlichungstag der Anmeldung: 17.03.2010
(73) Patentinhaber: Phoenix Contact GmbH & Co. KG, 32825 Blomberg (DE)
(72) Erfinder: HOPPE, Udo, 32825 Blomberg (DE)
(74) Vertreter: Gesthuysen, von Rohr & Eggert
(86) Internationale Anmeldenummer: PCT/EP2008/004066
(87) Internationale Veröffentlichungsnummer: WO 2008/145291

(56) Entgegenhaltungen:
- DE-B3-102004 045 025
- DE-B3-102004 046 471
- DE-U1- 20 312 861
- DE-U1- 20 313 855

## Beschreibung

Die Erfindung betrifft eine elektrische Anschluß- oder Verbindungsklemme zum Anschließen eines elektrischen Leiters, mit einer Klemmfeder und mit einem Metallteil, wobei die Klemmfeder einen Klemmschenkel und einen Anlageschenkel aufweist, in dem Anlageschenkel eine Ausnehmung zum Einstecken des anzuschließenden elektrischen Leiters ausgebildet ist, der Klemmschenkel und der Anlageschenkel der Klemmfeder derart aufeinander zugebogen sind, daß sich das Ende des Klemmschenkels durch die Ausnehmung hindurcherstreckt, an dem dem Ende des Klemmschenkels fernen Ende der Ausnehmung ein Halteabschnitt aus dem Anlageschenkel freigestanzt und in Einsteckrichtung des anzuschließenden elektrischen Leiters abgebogen ist, das Metallteil einen Kontaktschenkel, einen gegenüberliegenden Halteschenkel und einen die Schenkel verbindenden Steg aufweist, wobei das Ende des Klemmschenkels der Klemmfeder und der Kontaktschenkel des Metallteils einen Federkraftklemmanschluß für den anzuschließenden elektrischen Leiter bilden, und wobei die Enden der Kontakt- bzw. Halteschenkel jeweils einen Befestigungsabschnitt aufweisen und sich der Befestigungsabschnitt des Kontaktschenkels entgegengesetzt zur Einsteckrichtung des anzuschließenden elektrischen Leiters durch die Ausnehmung erstreckt.

Aus der DE 196 54 611 A1 ist eine elektrische Verbindungsklemme bekannt, die eine U-förmige offene Klemmfeder und ein als Eckwinkel ausgebildetes Stromschienenstück aufweist. Das Stromschienenstück weist einen senkrecht zur Leitereinführungsrichtung angeordneten Halteschenkel und einen Kontaktschenkel auf, wobei im Halteschenkel eine rechteckförmige Öffnung ausgebildet ist, durch die der anzuschließende elektrische Leiter hindurch gesteckt werden kann. Die U-förmige Klemmfeder ist mit den Enden ihrer beiden Schenkel derart in der Öffnung eingesetzt und gehalten, daß sich der rückwärtige Federbogen der Klemmfeder in Leitereinführungsrichtung vor der Öffnung befindet und der Klemmschenkel der Klemmfeder einen eingesteckten elektrischen Leiter gegen den Kontaktschenkel drückt, so daß die Klemmfeder und das Stromschienenstück einen Federkraftklemmanschluß bilden.

Ähnliche elektrische Anschlußklemmen, mit einer im wesentlichen U-förmige Klemmfeder und einem Metallteil sind auch aus der DE 203 12 861 U1 und der DE 202 10 105 U1 bekannt. All diesen bekannten Anschlußklemmen ist gemeinsam, daß die Klemmfeder mit den Enden ihrer beiden Schenkel in einer Öffnung des Metallteils eingesteckt ist, so daß beim Öffnen der Klemmfeder die Gefahr besteht, daß die Klemmfeder verrutscht.

Daneben sind auch schlaufenförmige Klemmfedern bei elektrischen Anschluß- oder Verbindungsklemmen aus dem Stand der Technik, beispielsweise der DE 197 11 051 1A oder der DE 198 02 945 C2, bekannt, nämlich als sogenannte Zugfedern in Zugfederklemmen. Zugfederklemmen haben sich im Laufe der Zeit neben Schraubklemmen am Markt etabliert und werden millionenfach insbesondere als Reihenklemmen verwendet. Der Vorteil der Zugfederklemmen im Vergleich zu den Schraubklemmen besteht darin, daß Zugfederklemmen eine schnellere und einfachere Verdrahtung ermöglichen. Zum Betätigen der Zugfederklemme benötigt man nur ein Betätigungswerkzeug, beispielsweise einen Schraubendreher, der zum Öffnen der Klemme in einen Betätigungsschacht gesteckt wird. Dabei spannt die Spitze des Schraubendrehers die Zugfeder, wodurch sich die Klemmstelle öffnet. Ein anzuschließender Leiter kann dann durch die Ausnehmung im Klemmschenkel eingeführt werden. Nach dem Herausziehen des Schraubendrehers wird der Leiter durch die Unterkante der Ausnehmung gegen eine mit der Zugfeder verbundene Stromschiene gezogen und dadurch elektrisch kontaktiert.

Die bekannten Zugfederklemmen unterscheiden sich jedoch in ihrer Ausgestaltung und in ihrer Funktion deutlich von der eingangs beschriebenen Anschluß- oder Verbindungsklemme. Bei den bekannten schlaufenförmigen Zugfedern wird - entsprechend ihrem Namen - der anzuschließende Leiter vom Klemmschenkel gegen die Stromschiene gezogen. Im Unterschied dazu wird bei den zuvor beschriebenen Anschluß- oder Verbindungsklemmen der anzuschließende Leiter vom Klemmschenkel gegen einen Bereich des Metallteils gedrückt.

Eine eingangs beschriebene elektrische Anschluß- oder Verbindungsklemme, von der die Erfindung ausgeht, ist aus der DE 10 2004 046 471 B3 bekannt. Bei dieser bekannten Anschlußklemme ist die Klemmfeder jedoch nicht U-förmig - wie bei der aus der DE 196 54 611 A1 bekannten Verbindungsklemme - sondern schlaufenförmig ausgebildet, wobei im Anlageschenkel der Klemmfeder, der nicht parallel sondern im wesentlichen senkrecht zur Einsteckrichtung des anzuschließenden elektrischen Leiters angeordnet ist, eine Ausnehmung zum Einstecken eines anzuschließenden elektrischen Leiters angeordnet ist. Der Klemmschenkel und der Anlageschenkel der Klemmfeder sind dabei derart aufeinander zugebogen, daß sich das Ende des Klemmschenkels durch die Ausnehmung hindurcherstreckt.

Bei der bekannten Anschluß- oder Verbindungsklemme erfolgt die Fixierung von Klemmfeder und Metallteil dadurch, daß die Klemmfeder mit ihrer Ausnehmung auf das Metallteil aufgesteckt wird. Zur Befestigung der Klemmfeder relativ zum Metallteil sind dazu am Metallteil zwei Befestigungsabschnitte ausgebildet, die beide entgegengesetzt zur Einsteckrichtung des anzuschließenden elektrischen Leiters durch die Ausnehmung eingesteckt sind. Zur Montage der Klemmfeder an dem Metallteil wird somit der Anlageschenkel mit seiner Ausnehmung über die beiden Befestigungsabschnitte des Metallteils gesteckt, so daß die Ausnehmung die beiden Befestigungsabschnitte rahmenartig umgreift. Zusätzlich ist an dem dem Ende des Klemmschenkels fernen Ende der Ausnehmung ein Halteabschnitt aus dem Anlageschenkel der Klemmfeder freigestanzt, der im wesentlichen senkrecht zum Anlageschenkel abgebogen ist und den Befestigungsabschnitt des Halteschenkels von außen hintergreift.

Dennoch kann auch bei dieser Verbindungsklemme die Gefahr bestehen, daß sich die Klemmfeder von Metallteil löst bzw. abhebt. Diese Gefahr besteht insbesondere bei einer Betätigung der Klemmfeder, d. h. beim Einstecken eines Leiters in die Klemmstelle oder beim Öffnen der Klemmfeder, da dann die Klemmfeder verkippen kann, so daß sich nur noch der Befestigungsabschnitt des Kontaktschenkels durch die Ausnehmung erstreckt. Die Gefahr, daß beim Öffnen der Klemmfeder die Klemmfeder verrutscht, besteht insbesondere dann, wenn die Klemmfeder nicht durch ein sie umgebendes Gehäuse in ihrer Lage gehalten wird.

Der vorliegenden Erfindung liegt daher die Aufgabe zugrunde, bei der eingangs beschriebene elektrische Anschluß- oder Verbindungsklemme die Fixierung von Klemmfeder und Metallteil weiter zu verbessern.

Diese Aufgabe ist bei der eingangs beschriebenen elektrischen Anschluß- oder Verbindungsklemme erfindungsgemäß dadurch gelöst, daß der Befestigungsabschnitt des Halteschenkels an der der Ausnehmung abgewandten Außenseite des Halteabschnitts des Anlageschenkels anliegt. Im Unterschied zu der aus der DE 10 2004 046 471 B3 bekannten elektrischen Anschlußklemme hintergreift bei der erfindungsgemäßen Anschluß- oder Verbindungsklemme nicht der Halteabschnitt des Anlageschenkels den Befestigungsabschnitt des Halteschenkels, sondern der Befestigungsabschnitt den Halteabschnitt. Dadurch wird ein Verkippen der Klemmfeder auch beim Öffnen der Klemmstelle verhindert, da der Halteabschnitt des Anlageschenkels nur durch Aufbringen einer Kraft aus der "geklemmten" Anlageposition am Befestigungsabschnitt des Halteschenkels gelöst werden kann.

Vorzugsweise ist darüber hinaus vorgesehen, daß am Befestigungsabschnitt des Halteschenkels ein Rastvorsprung und im Halteabschnitt des Anlageschenkels eine Öffnung ausgebildet, so daß im montierten Zustand von Klemmfeder und Metallteil der Rastvorsprung in die Öffnung eingreift und dadurch die Lage der Klemmfeder zusätzlich fixiert. Der Rastvorsprung weist dabei vorzugsweise eine Schräge auf, so daß ein Einrasten des Rastvorsprunges mit geringem Kraftaufwand ermöglicht, während zum Lösen der Rastverbindung eine größere Kraft erforderlich ist.

Die Fixierung der Klemmfeder an dem Metallteil ist vorzugsweise dadurch weiter erhöht, daß die Klemmfeder im montierten Zustand in der Art eines Preßsitzes zwischen den Befestigungsabschnitten des Kontaktschenkels und des Halteschenkels eingeklemmt ist. Hierzu liegt im montierten Zustand von Klemmfeder und Metallteil das Ende des Klemmschenkels der Klemmfeder derart am Kontaktschenkel des Metallteils an, daß der Halteabschnitts des Anlageschenkels gegen den an seiner Außenseite anliegenden Befestigungsabschnitt des Halteschenkels gedrückt wird. Im montierten Zustand von Klemmfeder und Metallteil wird somit auch dann der Halteabschnitt immer durch die Federkraft der Klemmfeder gegen den Befestigungsabschnitt des Halteschenkels gedrückt, wenn noch kein elektrischer Leiter in die Klemmstelle eingeführt ist. Bei einer Betätigung der Klemmfeder wird die Anpreßkraft sogar noch weiter erhöht, so daß es nicht zu einem ungewollten Verkippen der Klemmfeder und damit zu einem Lösen der Klemmfeder vom Metallteil kommen kann.

Gemäß einer weiteren vorteilhaften Ausgestaltung der erfindungsgemäßen elektrischen Anschluß- oder Verbindungsklemme wird die ordnungsgemäße Lage der Klemmfeder am Metallteil dadurch zusätzlich sichergestellt, daß am Ende des Halteschenkels vorzugsweise zwei Anschläge ausgebildet sind, die seitlich beabstandet vom Befestigungsabschnitt des Halteschenkels angeordnet sind. Im montierten Zustand von Klemmfeder und Metallteil kann dann der Anlageschenkel der Klemmfeder an den Anschlägen anliegen, so daß auch ein Verkippen der Klemmfeder in Richtung des Metallteils verhindert wird. Die Klemmfeder ist somit auf der einen Seite durch den durch die Ausnehmung sich erstreckenden Befestigungsabschnitt des Kontaktschenkels und auf der anderen Seite durch den Befestigungsabschnitt und die Anschläge des Kontaktschenkels sicher in ihrer vorgegebenen Lage fixiert.

Gemäß einer weiteren vorteilhaften Ausgestaltung der Erfindung ist der Befestigungsabschnitt des Kontaktschenkels derart abgebogen, daß der Befestigungsabschnitt zusammen mit dem Ende des Klemmschenkels der Klemmfeder einen Einführtrichter für den anzuschließenden elektrischen Leiter bildet. Durch die Ausbildung des Einführtrichters wird somit die Spitze eines anzuschließenden elektrischen Leiters automatisch richtig positioniert, so daß ein einfaches und exaktes Anschließen eines elektrischen Leiters an die elektrische Anschluß- oder Verbindungsklemme möglich ist.

Die erfindungsgemäße elektrische Anschluß- oder Verbindungsklemme kann direkt auf einer Leiterplatte montiert sein, wobei dann insbesondere der Kontaktschenkel des Metallteils oder ein mit dem Metallteil verbundener Steckerteil mit der Leiterplatte verlötet ist. Vorzugsweise sind die Klemmfeder und das Metallteil jedoch in einem Isoliergehäuse angeordnet, wobei das Isoliergehäuse eine Leitereinführungsöfmung zum Einführen des anzuschließenden elektrischen Leiters und eine Betätigungsöffnung zum Einführen eines Betätigungswerkzeugs aufweist. Durch die Ausgestaltung des Gehäuses kann eine zusätzliche Fixierung der Klemmfeder und des Metallteils realisiert werden. Darüber hinaus kann durch die Ausbildung der Betätigungsöffnung sowie die Anordnung entsprechender Vorsprünge ein zu weites öffnen der Klemmfeder und damit eine Zerstörung der Klemmfeder verhindert werden.

Durch das Ausbilden der Betätigungsöffnung zum Einführen eines Betätigungswerkzeugs wird zum einen erreicht, daß das elektrische Anschluß- oder Verbindungsklemme auch für feindrähtige flexible Leiter verwendet werden kann, bei denen ein Öffnen der Klemmfeder durch Einstecken des elektrischen Leiters nicht möglich ist. Zum anderen kann durch das Öffnen der Klemmfeder mit Hilfe des Betätigungswerkzeugs auch ein bereits geklemmter elektrischer Leiter wieder einfach aus der Klemmstelle gelöst werden.

Gemäß einer letzten vorteilhaften Ausgestaltung der Erfindung, ist am Klemmschenkel der Klemmfeder ein Knick ausgebildet, der in Richtung der Federkraft des Klemmschenkels ausgerichtet ist, so daß die Spitze des Betätigungswerkzeugs zum Öffnen der Klemmfeder an dem Knick angreifen kann. Der an dem Klemmschenkel ausgebildete Knick ermöglicht dabei ein einfacheres Angreifen der Spitze des Betätigungswerkzeugs am Klemmschenkel zum Öffnen der Klemmfeder. Außerdem kann dadurch die zum vollständigen Öffnen der Klemmfeder erforderliche Einstecktiefe des Betätigungswerkzeugs in die Betätigungsöffnung reduziert werden.

Im einzelnen gibt es nun eine Vielzahl von Möglichkeiten, die erfindungsgemäße elektrische Anschluß- oder Verbindungsklemme auszugestalten und weiterzubilden. Dazu wird verwiesen einerseits auf die dem Patentanspruch 1 nachgeordneten Patentansprüche, andererseits auf die nachfolgende Beschreibung eines bevorzugten Ausführungsbeispiels in Verbindung mit der Zeichnung. In der Zeichnung zeigen
- Fig. 1: eine erfindungsgemäße elektrische Anschluß- oder Verbindungsklemme mit einem anzuschließenden elektrischen Leiter,
- Fig. 2: die Klemmfeder und das Metallteil der elektrischen Anschluß- oder Verbindungsklemme gemäß Fig. 1, ohne ein sie aufnehmendes Gehäuse, und
- Fig. 3: die Klemmfeder und das Metallteil der elektrischen Anschluß- oder Verbindungsklemme gemäß Fig. 2, im noch nicht montierten Zustand.

Die Figuren zeigen eine Anschluß- oder Verbindungsklemme zum Anschluß eines - nur in Fig. 1 dargestellten - elektrischen Leiters 1. Wesentliche Bestandteile der Anschluß- oder Verbindungsklemme sind eine Klemmfeder 2 und ein Metallteil 3, wobei in Fig. 3 die Klemmfeder 2 und das Metallteil 3 im noch nicht montierten Zustand dargestellt sind.

Die Klemmfeder 2 besteht aus einem Klemmschenkel 4, einem Anlageschenkel 5 und einem den Klemmschenkel 4 und den Anlageschenkel 5 verbindenden Rücken 6. Wie aus der Fig. 1 ersichtlich ist, ist der Anlageschenkel 5 der Klemmfeder 2 im wesentlichen senkrecht zur Einsteckrichtung des anzuschließenden elektrischen Leiters 1 ausgerichtet. In dem Anlageschenkel 5 ist dabei eine Ausnehmung 7 zum Einstecken des Leiters 1 ausgebildet. An dem dem Ende 8 des Klemmschenkels 4 fernen Ende der Ausnehmung 7 ist ein Halteabschnitt 9 aus dem Anlageschenkel 5 freigestanzt und im wesentlichen senkrecht zum Anlageschenkel 5 in Einsteckrichtung des anzuschließenden elektrischen Leiters 1 abgebogen.

Das Metallteil 3 weist einen Kontaktschenkel 10, einen gegenüberliegenden Halteschenkel 11 und einen die Schenkel 10, 11 verbindenden Steg 12 auf. Insbesondere der Kontaktschenkel 10 verläuft im wesentlichen parallel zur Einsteckrichtung des anzuschließenden elektrischen Leiters 1, so daß das Ende 8 des Klemmschenkels 4 der Klemmfeder 2 und der Kontaktschenkel 10 des Metallteils 3 einen Federkraftklemmanschluß für den anzuschließenden elektrischen Leiter 1 bilden.

Zur Montage der Klemmfeder 2 an dem Metallteil 3 weisen die Enden der beiden Schenkel 10, 11 jeweils einen Befestigungsabschnitt 13, 14 auf. Der Befestigungsabschnitt 13 des Kontaktschenkels 10 erstreckt sich dabei entgegengesetzt zur Einsteckrichtung des anzuschließenden elektrischen Leiters 1 durch die Ausnehmung 7 im Anlageschenkel 5. Im Unterschied dazu liegt der Befestigungsabschnitt 14 des Halteschenkels 11 an der der Ausnehmung 7 abgewandten Außenseite des Halteabschnitts 9 an, so daß sich der Befestigungsabschnitt 14 nicht durch die Ausnehmung 7 im Anlageschenkel 5 erstreckt. Bei der in Fig. 2 dargestellten Ausrichtung von Klemmfeder 2 und Metallteil 3 übergreift somit der Befestigungsabschnitt 14 des Halteschenkels 11 den Halteabschnitt 9 des Anlageschenkels 5.

Wie aus Fig. 3 ersichtlich ist, ist am Befestigungsabschnitt 14 ein Rastvorsprung 15 ausgebildet, der im montierten Zustand von Klemmfeder 2 und Metallteil 3 in eine im Halteabschnitt 9 ausgebildete Öffnung 16 von oben einrastet. Dadurch wird ein Verkippen der Klemmfeder 2 in Richtung des in Fig. 2 dargestellten Pfeils 17 zuverlässig verhindert. Ein Verkippen der Klemmfeder 2 entgegen der Richtung des Pfeils 17 wird dadurch verhindert, daß am Ende des Halteschenkels 11 zwei Anschläge 18 ausgebildet sind, an denen der Anlageschenkel 5 der Klemmfeder 2 im richtig montierten Zustand anlegt. Insbesondere aus der Fig. 3 ist dabei erkennbar, daß die beiden Anschläge 18 am Ende des Halteschenkels 11 seitlich vom Befestigungsabschnitt 14 angeordnet sind, wobei der Befestigungsabschnitt 14 und die beiden Anschläge 18 einstückig mit dem Halteschenkel 11 ausgebildet sind, nämlich durch einen Stanz- und Biegevorgang vom Halteschenkel 11 abgebogen sind.

Der Anlageschenkel 5 der Klemmfeder 2 ist unter einem Winkel α kleiner 90°, vorzugsweise unter einem Winkel α von ca. 75° bis 85° zum Kontaktschenkel 10 des Metallteils 3 angeordnet. Durch eine derartige Anordnung der Klemmfeder 2 wird zum einen die Gefahr eines ungewollten Verkippens der Klemmfeder 2 in Richtung des Pfeils 17 weiter verringert, zum anderen eine möglichst geringe Baugröße der elektrischen Anschluß- oder Verbindungsklemme erreicht.

In dem in Fig. 2 dargestellten montierten Zustand von Klemmfeder 2 und Metallteil 3, bei dem ein elektrischer Leiter 1 noch nicht in die Klemmstelle eingeführt ist, liegt das Ende 8 des Klemmschenkels 4 der Klemmfeder 2 unter Vorspannung am Kontaktschenkel 10 des Metallteils 3 an, so daß durch die Federkraft der Klemmfeder 2 der Halteabschnitt 9 des Anlageschenkels 5 gegen den Befestigungsabschnitt 14 des Halteschenkels 11 gedrückt wird. Auch hierdurch wird ein ungewolltes Verkippen der Klemmfeder 2 bzw. ein Herausspringen der Klemmfeder 2 aus der durch den Rastvorsprung 15 und die Öffnung 16 gebildeten Fixiereinrichtung verhindert. Die Klemmfeder 2 ist somit zuverlässig am Metallteil 3 fixiert und in ihrer vorgegebenen Position gehalten. Das Anliegen des Endes 8 des Klemmschenkels 4 der Klemmfeder 2 am Kontaktschenkel 10 des Metallteils 3 unter Vorspannung gewährleistet auch, daß sich die Klemmfeder 2 nicht derart Verkippen kann, daß der Befestigungsabschnitt 13 des Kontaktschenkels 10 sich nicht mehr durch die Ausnehmung 7 erstreckt.

Bei dem in den Figuren dargestellten Ausführungsbeispiel weist das Metallteil 3 einen Steckerteil 19 auf, der in eine korrespondierende Buchse eines Gegensteckers eingesteckt werden kann. Alternativ dazu kann an dem Metallteil auch mindestens ein Lötpinn ausgebildet sein, so daß die elektrische Anschlußklemme als Printklemme für gedruckte Schaltungen verwendet werden kann. Dabei kann die Anschlußklemme direkt auf einer Leiterplatte montiert sein. Ebenso kann das Metallteil anstelle eines Steckerteils 19 auch ein Buchsenteil aufweisen.

Insbesondere aus der Fig. 2 ist ersichtlich, daß der Befestigungsabschnitt 13 des Kontaktschenkels 10 derart abgebogen ist, daß der Befestigungsabschnitt 13 zusammen mit dem Ende 8 des Klemmschenkels 4 einen Einführtrichter 20 für den anzuschließenden elektrischen Leiter 1 bildet. Dadurch wird die Spitze des anzuschließenden elektrischen Leiters 1 automatisch richtig positioniert wodurch ein einfaches und exaktes Anschließen des Leiters 1 an die elektrische Anschluß- oder Verbindungsklemme möglich ist.

Gemäß dem in Fig. 1 dargestellten Ausführungsbeispiel sind die Klemmfeder 2 und das Metallteil 3 gemeinsam in einem Isoliergehäuse 21 angeordnet, wobei das Isoliergehäuse 21 eine Leitereinführungsöffnung 22 zum Einführen des anzuschließenden elektrischen Leiters 1 und eine Betätigungsöffnung 23 für ein Betätigungswerkzeug 24 aufweist. Als Betätigungswerkzeug 24 kann dabei beispielsweise die Spitze eines Schraubendrehers verwendet werden. Mit dem Betätigungswerkzeug 24 kann - wie in Fig. 1 dargestellt - auf den Klemmschenkel 4 der Klemmfeder 2 gedrückt werden, wodurch sich die Klemmfeder 2 öffnet, so daß ein elektrischer Leiter 1 einfacher eingeschoben oder aus der Klemmfeder 1 herausgezogen werden kann. An dem Klemmschenkel 4 ist dabei ein Knick 25 ausgebildet, der in Richtung der Federkraft des Klemmschenkels 4 ausgerichtet ist. An dem Knick 25 kann die Spitze des Betätigungswerkzeugs 24 angreifen, wodurch die zum vollständigen Öffnen der Klemmfeder 2 maximal benötigte Einstecktiefe des Betätigungswerkzeugs 24 in die Betätigungsöffnung 23 verringert wird.

## Patentansprüche

1. Elektrische Anschluß- oder Verbindungsklemme zum Anschließen eines elektrischen Leiters (1), mit einer Klemmfeder (2) und mit einem Metallteil (3), wobei die Klemmfeder (2) einen Klemmschenkel (4) und einen Anlageschenkel (5) aufweist,
in dem Anlageschenkel (5) eine Ausnehmung (7) zum Einstecken des anzuschließenden elektrischen Leiters (1) ausgebildet ist,
der Klemmschenkel (4) und der Anlageschenkel (5) der Klemmfeder (2) derart aufeinander zugebogen sind, daß sich das Ende (8) des Klemmschenkels (4) durch die Ausnehmung (7) hindurcherstreckt,
an dem dem Ende (8) des Klemmschenkels (4) fernen Ende der Ausnehmung (7) ein Halteabschnitt (9) aus dem Anlageschenkel (5) freigestanzt und in Einsteckrichtung des anzuschließenden elektrischen Leiters (1) abgebogen ist,
das Metallteil (3) einen Kontaktschenkel (10), einen gegenüberliegenden Halteschenkel (11) und einen die Schenkel (10, 11) verbindenden Steg (12) aufweist, wobei das Ende (8) des Klemmschenkels (4) der Klemmfeder (2) und der Kontaktschenkel (10) des Metallteils (3) einen Federkraftklemmanschluß für den anzuschließenden elektrischen Leiter (1) bilden, und
wobei die Enden der Kontakt- bzw Halteschenkel (10, 11) jeweils einen Befestigungsabschnitt (13, 14) aufweisen und sich der Befestigungsabschnitt (13) des Kontaktschenkels (10) entgegengesetzt zur Einsteckrichtung des anzuschließenden elektrischen Leiters (1) durch die Ausnehmung (7) erstreckt,
**dadurch gekennzeichnet,**
**daß** der Befestigungsabschnitt (14) des Halteschenkels (11) an der der Ausnehmung (7) abgewandten Außenseite des Halteabschnitts (9) des Anlageschenkels (5) anliegt.

2. Elektrische Anschluß- oder Verbindungsklemme nach Anspruch 1, **dadurch gekennzeichnet, daß** im montierten Zustand von Klemmfeder (2) und Metallteil (3) ein am Befestigungsabschnitt (14) des Halteschenkels (11) ausgebildeter Rastvorsprung (15) von außen in eine im Halteabschnitt (9) ausgebildete Öffnung (16) eingreift.

3. Elektrische Anschluß- oder Verbindungsklemme nach Anspruch 1 oder 2, **dadurch gekennzeichnet, daß** am Ende des Halteschenkels (11) mindestens ein Anschlag (18) ausgebildet ist, an dem der Anlageschenkel (5) der Klemmfeder (2) im montierten Zustand von Klemmfeder (2) und Metallteil (3) anliegt.

4. Elektrische Anschluß- oder Verbindungsklemme nach Anspruch 3, **dadurch gekennzeichnet, daß** am Ende des Halteschenkels (11) zwei Anschläge (18) ausgebildet sind, die seitlich beabstandet vom Befestigungsabschnitt (14) angeordnet sind, wobei der Befestigungsabschnitt (14) und die beiden Anschläge (18) vorzugsweise einstückig mit dem Halteschenkel (11) ausgebildet sind, insbesondere durch einen Stanz- und Biegevorgang vom Halteschenkel (11) abgebogen sind.

5. Elektrische Anschluß- oder Verbindungsklemme nach einem der Ansprüche 1 bis 4, **dadurch gekennzeichnet, daß** im montierten Zustand von Klemmfeder (2) und Metallteil (3) der Anlageschenkel (5) der Klemmfeder (2) unter einem Winkel α kleiner 90°, vorzugsweise unter einem Winkel α von 75° bis 85°, zum Kontaktschenkel (10) des Metallteils (3) angeordnet ist.

6. Elektrische Anschluß- oder Verbindungsklemme nach einem der Ansprüche 1 bis 5, **dadurch gekennzeichnet, daß** im montierten Zustand von Klemmfeder (2) und Metallteil (3) das Ende (8) des Klemmschenkel (4) der Klemmfeder (2) derart am Kontaktschenkel (10) des Metallteils (3) anliegt, daß der Halteabschnitt (9) des Anlageschenkels (5) gegen den Befestigungsabschnitt (14) des Halteschenkels (11) gedrückt ist.

7. Elektrische Anschluß- oder Verbindungsklemme nach einem der Ansprüche 1 bis 6, **dadurch gekennzeichnet, daß** das Metallteil (3) mit einem Buchsen- oder Steckerteil (19) verbunden ist.

8. Elektrische Anschluß- oder Verbindungsklemme nach einem der Ansprüche 1 bis 7, **dadurch gekennzeichnet, daß** der Befestigungsabschnitt (13) des Kontaktschenkels (10) derart abgebogen ist, daß der Befestigungsabschnitt (13) zusammen mit dem Ende (8) des Klemmschenkels (4) einen Einführtrichter (20) für den anzuschließenden elektrischen Leiter (1) bildet.

9. Elektrische Anschluß- oder Verbindungsklemme nach einem der Ansprüche 1 bis 8, **dadurch gekennzeichnet, daß** die Klemmfeder (2) und das Metallteil (3) in einem Isoliergehäuse (21) angeordnet sind, wobei das Isoliergehäuse (21) eine Leitereinführungsöffnung (22) zum Einführen eines anzuschließenden elektrischen Leiters (1) und eine Betätigungsöffnung (23) zum Einführen eines Betätigungswerkzeugs (24) aufweist.

10. Elektrische Anschluß- oder Verbindungsklemme nach einem der Ansprüche 1 bis 9, **dadurch gekennzeichnet, daß** am Klemmschenkel (4) ein Knick (25) ausgebildet ist, der in Richtung der Federkraft des Klemmschenkels (4) ausgerichtet ist, so daß die Spitze eines Betätigungswerkzeugs (24) zum Öffnen der Klemmfeder (2) an dem Knick (25) angreifen kann.

## Claims

1. Electrical connection clamp or terminal clamp for connecting an electrical conductor (1), with a clamp spring (2) and with a metal part (3), the clamp spring (2) having a clamp leg (4) and a contact leg (5),
a recess (7) for insertion of the electrical conductor (1) which is to be connected being made in the clamp leg (5),
the clamp leg (4) and the contact leg (5) of the clamp spring (2) being bent to one another such that the end (8) of the clamp leg (4) is inserted through the recess (7),
on the end of the recess (7) which is away from the end (8) of the clamp leg (4) a retaining section (9) being punched out of the contact leg (5) and being bent in the insertion direction of the electrical conductor (1) which is to be connected,
the metal part (3) having a contact leg (10), an opposite retaining leg (11) and a bridge (12) which connects the legs (10, 11), the end (8) of the clamp leg (4) of the clamp spring (2) and the contact leg (10) of the metal part (3) forming a spring force terminal connection for the electrical conductor (1) to be connected,
and the ends of the contact or retaining legs (10, 11) each having an attachment section (13, 14) and the attachment section (13) of the contact leg (10) extending through the recess (7) in the opposite direction of the insertion direction of the electrical conductor (1) to be connected,
**characterized in**
**that** the attachment section (14) of the retaining leg (11) adjoins the outer side of the retaining section (9) of the contact leg (5), the outer side facing away from the recess (7).

2. Electrical connection clamp or terminal clamp as claimed in claim 1, **characterized in that** in the mounted state of the clamp spring (2) and metal part (3) a catch projection (15) formed on the attachment section (14) of the retaining leg (11) engages the opening (16) made in the retaining section (9) from the outside.

3. Electrical connection clamp or terminal clamp as claimed in claim 1 or 2, **characterized in that** on the end of the retaining leg (11) at least one stop (18) is made which is adjoined by the contact leg (5) of the clamp spring (2) in the mounted state of the clamp spring (2) and metal part (3).

4. Electrical connection clamp or terminal clamp as claimed in claim 3, **characterized in that** two stops (18) are formed on the end of the retaining leg (11) and are located laterally spaced apart from the attachment section (14), wherein the attachment section (14) and the two stops (18) being made preferably in one piece with the retaining leg (11), especially being bent by a punching and bending process from the retaining leg (11).

5. Electrical connection clamp or terminal clamp as claimed in one of claims 1 to 4, **characterized in that** in the mounted state of the clamp spring (2) and metal part (3) the contact leg (5) of the clamp spring (2) is located at an angle α less than 90°, preferably at an angle α of roughly 75° to 85°, to the contact leg (10) of the metal part (3).

6. Electrical connection clamp or terminal clamp as claimed in one of claims 1 to 5, **characterized in that** in the mounted state of the clamp spring (2) and metal part (3) the end (8) of the clamp leg (4) of the clamp spring (2) adjoins the contact leg (10) of the metal part (3) such that the retaining section (9) of the contact leg (5) is pressed against the attachment section (14) of the retaining leg (11).

7. Electrical connection clamp or terminal clamp as claimed in one of claims 1 to 6, **characterized in that** the metal part (3) is connected to a socket part or plug part (19).

8. Electrical connection clamp or terminal clamp as claimed in one of claims 1 to 7, **characterized in that** the attachment section (13) of the contact leg (10) is bent such that the attachment section (13) together with the end (8) of the clamp leg (4) forms an entry funnel (20) for the electrical conductor (1) which is to be connected.

9. Electrical connection clamp or terminal clamp as claimed in one of claims 1 to 8, **characterized in that** the clamp spring (2) and the metal part (3) are located in an insulating housing (21), the insulating housing (21) having a conductor insertion opening (22) for inserting the electrical conductor (1) to be connected and an actuating opening (23) for inserting an actuating tool (24).

10. Electrical connection clamp or terminal clamp as claimed in one of claims 1 to 9, **characterized in that** on the clamp leg (4) a kink (25) is made which is aligned in the direction of the spring force of the clamp leg (4) so that the tip of an actuating tool (24) can act on the kink (25) for opening of the clamp spring (2).

## Revendications

1. Borne électrique de raccordement ou de liaison pour le raccordement d'un conducteur électrique (1), comprenant un ressort de serrage (2) et une pièce métallique (3), le ressort de serrage (2) présentant une branche de serrage (4) et une branche d'appui (5),
un évidement (7) étant réalisé dans la branche d'appui (5) pour enfoncer le conducteur électrique à raccorder (1),
la branche de serrage (4) et la branche d'appui (5) du ressort de serrage (2) étant cintrées l'une vers l'autre de telle sorte que l'extrémité (8) de la branche de serrage (4) traverse l'évidement (7),
à l'extrémité de l'évidement (7) éloignée de l'extrémité (8) de la branche de serrage (4), une portion de retenue (9) étant découpée hors de la branche d'appui (5) et étant cintrée dans la direction d'insertion du conducteur électrique à raccorder (1),
la pièce métallique (3) présentant une branche de contact (10), une branche de retenue opposée (11) et une partie d'âme (12) reliant les branches (10, 11), l'extrémité (8) de la branche de serrage (4) du ressort de serrage (2) et la branche de contact (10) de la pièce métallique (3) formant un raccord de serrage à force de ressort pour le conducteur électrique à raccorder (1), et
les extrémités des branches de contact et de retenue (10, 11) présentant à chaque fois une portion de fixation (13, 14) et la portion de fixation (13) de la branche de contact (10) s'étendant à l'opposé de la direction d'insertion du conducteur électrique à raccorder (1) à travers l'évidement (7),
**caractérisée en ce que**
la portion de fixation (14) de la branche de retenue (11) s'applique du côté extérieur, opposé à l'évidement (7), de la portion de retenue (9) de la branche d'appui (5).

2. Borne électrique de raccordement ou de liaison selon la revendication 1, **caractérisée en ce que** dans l'état monté du ressort de serrage (2) et de la pièce métallique (3), une saillie d'encliquetage (15) réalisée sur la portion de fixation (14) de la branche de retenue (11) vient en prise depuis l'extérieur dans une ouverture (16) réalisée dans la portion de retenue (9).

3. Borne électrique de raccordement ou de liaison selon la revendication 1 ou 2, **caractérisée en ce qu'**à l'extrémité de la branche de retenue (11) est réalisée au moins une butée (18), contre laquelle, dans l'état monté du ressort de serrage (2) et de la pièce métallique (3), s'applique la branche d'appui (5) du ressort de serrage (2).

4. Borne électrique de raccordement ou de liaison selon la revendication 3, **caractérisée en ce qu'**à l'extrémité de la branche de retenue (11) sont réalisées deux butées (18) qui sont disposées latéralement à distance de la portion de fixation (14), la portion de fixation (14) et les deux butées (18) étant de préférence réalisées d'une seule pièce avec la branche de retenue (11), notamment étant courbées par une opération d'estampage et de cintrage de la branche de retenue (11).

5. Borne électrique de raccordement ou de liaison selon l'une quelconque des revendications 1 à 4, **caractérisée en ce que** dans l'état monté du ressort de serrage (2) et de la pièce métallique (3), la branche d'appui (5) du ressort de serrage (2) est disposée suivant un angle α inférieur à 90°, de préférence suivant un angle α de 75° à 85°, par rapport à la branche de contact (10) de la pièce métallique (3).

6. Borne électrique de raccordement ou de liaison selon l'une quelconque des revendications 1 à 5, **caractérisée en ce que** dans l'état monté du ressort de serrage (2) et de la pièce métallique (3), l'extrémité (8) de la branche de serrage (4) du ressort de serrage (2) s'applique contre la branche de contact (10) de la pièce métallique (3) de telle sorte que la portion de retenue (9) de la branche d'appui (5) soit pressée contre la portion de fixation (14) de la branche de retenue (11).

7. Borne électrique de raccordement ou de liaison selon l'une quelconque des revendications 1 à 6, **caractérisée en ce que** la pièce métallique (3) est connectée à une fiche femelle ou une fiche mâle (19).

8. Borne électrique de raccordement ou de liaison selon l'une quelconque des revendications 1 à 7, **caractérisée en ce que** la portion de fixation (13) de la branche de contact (10) est recourbée de telle sorte que la portion de fixation (13) conjointement avec l'extrémité (8) de la branche de serrage (4) forme un entonnoir d'insertion (20) pour le conducteur électrique à raccorder (1).

9. Borne électrique de raccordement ou de liaison selon l'une quelconque des revendications 1 à 8, **caractérisée en ce que** le ressort de serrage (2) et la pièce métallique (3) sont disposés dans un boîtier isolant (21), le boîtier isolant (21) présentant une ouverture d'insertion de conducteur (22) pour insérer un conducteur électrique à raccorder (1) et une ouverture d'actionnement (23) pour l'insertion d'un outil d'actionnement (24).

10. Borne électrique de raccordement ou de liaison selon l'une quelconque des revendications 1 à 9, **caractérisée en ce qu'**une inflexion (25) est réalisée sur la branche de serrage (4), laquelle est orientée dans la direction de la force de ressort de la branche de serrage (4), de sorte que la pointe d'un outil d'actionnement (24) puisse venir en prise avec l'inflexion (25) pour ouvrir le ressort de serrage (2).
